# EUROPÄISCHE PATENTSCHRIFT

(11) **EP 1 608 813 B1**
(45) Veröffentlichungstag und Bekanntmachung des Hinweises auf die Patenterteilung: **16.07.2008**
(21) Anmeldenummer: 04723898.5
(22) Anmeldetag: 27.03.2004
(51) Int. Cl.: E01B 1/00

(54) **VERFAHREN UND RICHTHILFE ZUM EINRICHTEN DER LAGE EINER BETONFERTIGTEILPLATTE SOWIE BETONFERTIGTEILPLATTE**
METHOD AND ADJUSTING MEANS FOR ADJUSTING THE POSITION OF A PRECAST CONCRETE SLAB AND A CORRESPONDING PRECAST CONCRETE SLAB
PROCEDE ET AUXILIAIRE DE REGLAGE PERMETTANT D'AJUSTER LA POSITION D'UNE DALLE PREFABRIQUEE EN BETON, ET DALLE PREFABRIQUEE EN BETON CORRESPONDANTE

(30) Priorität: 01.04.2003 DE 10314926
(43) Veröffentlichungstag der Anmeldung: 28.12.2005
(73) Patentinhaber: Max Bögl Bauunternehmung GmbH & Co. KG, 92301 Neumarkt (DE)
(72) Erfinder: ABLINGER, Peter, A-4650 Lambach (AT); ZACHLEHNER, Andres, 69469 Weinheim (DE); HILLER, Udo, 92331 Parsberg (DE)
(74) Vertreter: Bergmeier, Werner
(86) Internationale Anmeldenummer: PCT/EP2004/003279
(87) Internationale Veröffentlichungsnummer: WO 2004/088040

(56) Entgegenhaltungen:
- DE-A- 3 824 132
- DE-A- 10 004 346
- DE-A- 19 733 909
- DE-U- 20 002 774

## Beschreibung

Die vorliegende Erfindung betrifft ein Verfahren zum Einrichten der Lage einer Betonfertigteilplatte, insbesondere für eine feste Fahrbahn für Hochgeschwindigkeitsverkehrsmittel, wobei die Fertigteilplatte von einem Unterbau aus einer aushärtbaren Untergußmasse und einer Tragschicht des Untergrundes getragen wird und die Fertigteilplatte vor dem Einbringen der Untergußmasse mit mehreren Vertikalspindeln als Teil von Richthilfen in eine vorbestimmte Lage gebracht wird, sowie eine Richthilfe zum Einrichten von Fertigieilplatten, insbesondere für feste Fahrbahnen mit einer Vertikalspindel zum Abstützen der Fertigteilplatte auf einer Tragschicht und einem Halter zum Verbinden der Vertikalspindel mit der Fertigteilplatte sowie eine Fertigteilplatte, insbesondere für feste Fahrbahnen, mit einer Richthilfe, welche eine Vertikalspindel zum Abstützen der Fertigteilplatte auf einer Tragschicht und einem Halter zum Verbinden der Vertikalspindel mit der Fertigteilplatte aufweist.

Aus der DE 199 48 0.03 A1 ist das Einrichten der Lage von Betonfertigteilplatten für feste Fahrbahnen im Hochgeschwindigkeitsschienenverkehr mittels Spindeln bekannt, welche in verlorenen Spindelhülsen; die in dem Fertigteil eingebaut sind, laufen. Mit den Spindeln wird die Fertigteilplatte und damit die Lage des auf der Fertigteilplatte angeordneten Gleises in eine vorbestimmte Lage gebracht. Mit den Spindeln wird die Höhe normal zur Plattenoberfläche, entsprechend der Achse der Spindel eingestellt. Je nach Plattengröße und Plattenstabilität werden beispielsweise vier oder sechs Spindeln verwendet. Zum seitlichen Richten der. Platte wird die auf den Spindeln stehende Platte quer zu Spindelachse verschoben. Hierfür sind unter der Spindel Stahlplatten angebracht, auf welchen sich die Enden der Spindel bewegen sollen. Auf die Spindeln wirken hierbei hohe seitliche Biegemomente: Erst bei Überschreitung der statischen Reibung zwischen den Enden der Spindel und der Stahlunterlage läßt sich die Fertigteilplatte auf der Stahlunterlage verschieben. Eine exakte Einrichtung der Fertigteilplatte ist hierdurch nur unter hohem Aufwand möglich. Darüber hinaus ist es häufig erforderlich ein stabiles Widerlager im Bereich der Tragschicht zu schaffen, um die Fertigteilplatte dagegen verspannen und hierdurch verschieben zu können. Je nach Anordnung der Spindeln ist die Auflagerung der Spindel auf der Stahlunterlage nur schwer zugänglich und erschweren hierdurch unter anderem das Untergießen der Platte, wenn die Auflagerung frei von der Untergußmasse bleiben soll.

Aus der DE 197 33 909 A1 ist es bekannt, eine Stahlbetonfertigteilplatte mittels Justierstäben bzw. Spindeln in ihrer Höhe einzurichten. Die Stahlbetonfertigteilplatte weist hierzu eine durchgehende Bohrung für die Aufnahme einer Spindel sowie eine Stützfläche auf, an welcher sich eine Verstellschraube der Spindel abstützt. Die Spindel weist weiterhin auf der Unterseite eine Stützplatte auf, mit welcher sie sich auf einer Tragschicht abstützt. Nach dem Einrichten der Platte wird die Platte mit einer sich verfestigenden Masse unterfüllt. Nach dem Unterfüllen können die Justiermittel gelöst werden. Die Höhe wird hierbei erst justiert, nachdem die Platte in Richtung und Fugenabstand zur angrenzenden Platte ausgerichtet ist. Zum seitlichen Richten der Platte werden keine näheren Angaben gemacht.

Aufgabe der Vorliegenden Erfindung ist es daher die oben genannten Nachteile zu vermeiden und hierfür ein Verfahren, eine Richthiffe und eine entsprechende Fertigteilplatte zu schaffen.

Die Aufgabe wird gelöst mit einem Verfahren, einer Richthilfe und einer Fer tigteilplatte mit den Merkmalen der unabhängigen Ansprüche.

Bei dem erfindungsgemäßen Verfahren zum Einrichten der Lage einer Betonfertigteitpiatte, insbesondere für eine feste Fahrbahn für den Hochgeschwtndigkeitsschienenverkehr, wird die Fertigteilplatte von einem Unterbau aus einer aushärtbaren Untergußmasse und einer Tragschicht des Untergrundes getragen. Vor dem Einbringen der Untergußmasse wird die Fertigteilplatte mit mehreren Vertikatspindein als Teil von Richthiffen in eine vorbestimmte Lage gebracht. Erfindungsgemäß werden wenigstens zwei der Vertikalspindeln auf jeweils einem in Längs- oder Querrichtung der Fertigteilplatte verschiebbaren Lagerblock auf der Tragschicht abgestützt. Durch die Lagerung der Vertikalspindeln auf dem verschiebbaren Lagerbock wird sichergestellt, daß eine Verspannung der Spindeln weitgehend vermieden wird, wodurch ein sehr exaktes Positionieren und Einrichten der Fertigteilplatte erfolgen kann. Das Einrichten geschieht lediglich durch das Verschieben des Lagerbocks, auf welchem sich das Ende der Vertikalspindel abstützt. Der Lagerbock ist dabei fest auf der Tragschicht angeordnet und bewirkt durch die Verschiebung der Lagerstelle der Vertikalspindel auf dem Lagerbock ein gerieftes und vorherbestimmbares Bewegen der Fertigteilplatte. Besonders vorteilhaft ist es dabei, wenn mehrere Lagerstellen gemeinsam, d. h. synchron verstellt werden, um auch hier eine Verspannung weitgehend zu vermeiden.

Vorteilhafterweise ist die Vertikalspindel so gelagert, daß sie auf dem Lagerbock beim Einrichten geschwenkt werden kann. Auch hierdurch wird eine Verspannung der Spindel in Bezug auf den Lagerbock vermieden und ein sehr exaktes Einrichten der Fertigteilplatte ermöglicht.

Als besonders vorteilhaft hat sich herausgestellt, wenn die Fertigteilplatte mittels zwei diagonal zueinander an der Fertigteilplatte angeordneten Vertikalspindeln grobgerichtet und dabei an einer dritten Vertikalspindel abgestützt wird. Das Gewicht der Platte wird dabei im wesentlichen auf die zwei diagonal zueinander stehenden Spindeln aufgelagert. Die zwei Spindeln, welche vorteilhafterweise diagonal an den Plattenecken angeordnet sind, ermöglichen zusammen mit einer dritten Vertikalspindel, auf welcher sich die Platte abstützen kann, eine statisch definierte Auflagerung der Fertigteilplatte, wodurch es zu keinen unkontrollierten Spannungen und daraus resultierenden Reaktionen kommt. Die drei Vertikalspindeln bewirken somit eine Dreipunktlagerung, welche nach dem Grobrichten an der vierten Ecke der Platte mittels einer weiteren Vertikalspindel abgestützt und gesichert wird.

Nach dem Grobrichten erfolgt das Feinrichten der Fertigteilplatte auf das vorbestimmte Sollmaß. Hierfür werden mindestens vier Vertikalspindeln verwendet, von welchen jeweils zwei vorzugsweise diagonal zueinander an der Fertigteilplatte angeordnet sind. Zwei diagonal gegenüberliegende Richthilfen werden dabei vorteilhafterweise insbesondere bezüglich der seitlichen Einrichtung der Platte gemeinsam bzw. synchron bedient, um Verspannungen weitgehend ausschließen zu können. Beim Grob- oder Feinrichten auftretende Verdrehungen der Platten, welche zu Längsbewegungen der Platte führen können, werden durch eine Längsrichtung, in welcher der Lagerbock verschiebbar ist, ausgeglichen.

Wird die Richthilfe an der Unterseite oder der Längsaußenseite der Fertigteilplatte angeordnet, so wird die Zugänglichkeit und Bedienbarkeit der Richthilfe verbessert. Darüber hinaus kann die Richthilfe nach dem Untergießen der Fertigteilplatte komplett entfernt und für eine weitere Fertigteilplatte verwendet werden. Verlorene Spindelhülsen werden hierbei nicht eingesetzt.

Um zu vermeiden, daß die Richthiffe bzw. die Befestigungsstelle der Richthilfe an der Fertigteilplatte beim Untergießen der Fertigteilplatte verschmutzt wird, wird vorteilhafterweise vorgesehen, daß die Richthilfe bzw. die Befestigungssteliä gegenüber der Untergußmasse abgedichtet werden. Das Ausbauen der Richthilfe und ggf. das erneute Einbauen einer Richthilfe in einem Sanierungsfall der Fertigteilplatte wird hierdurch erleichtert und verringert insbesondere die Kosten einer Sanierung der Fertigteilplatte, falls diese ausgetauscht oder erneut eingerichtet werden muß.

Die erfindungsgemäße Richthilfe dient zum Einrichten von Fertigteilplatte; insbesondere für feste Fahrbahnen für den Hochgeschwindigkeitsschienenverkehr. Sie weist eine Vertikalspindel zum Abstützen der Fertigteilplatte auf einer Tragschicht und einen Halter zum Verbinden der Vertikalspindel mit der Fertigteilplatte auf. Erfindungsgemäß ist die Vertikalspindel auf einem in Längs- und/oder Querrichtung der Fertigteilplatte verschiebbaren Lagerbock abgestützt. Durch die Abstützung der Vertikalspindel auf dem verschiebbaren Lagerbock entstehen durch das Einrichten der Fertigteilplatte in der Vertikalspindel kaum Spannungen. Die Auflagestelle der Vertikalspindel wird mit Hilfe der Verschiebungen in Längs- und/oder Querrichtung des Lagerbocks so positioniert, daß die Spindel im wesentlichen nur vertikal belastet wird.

Außerdem wird die Einrichtung der Lage der Fertigteilplatte durch eine Verstellung des Lagerbockes sehr genau, zwingungs- und ruckfrei ermöglicht. Verstellungen um beispielsweise mehr als ±12 mm quer zur Fertigteilplatte sind hierdurch ohne weiteres möglich.

Besonders vorteilhaft ist es, wenn die Vertikalspindel über ein Kugelgelenk mit dem Lagerbock verbunden ist. Die Verbindung kann vorteilhafterweise durch eine Verankerung erfolgen, welche ein Abheben der Vertikalspindel von dem Lagerbock verhindert. Durch das Kugelgelenk sind die Neigungsdifferenzen zwischen der Platte und dem Auflager ausgleichbar. Üblicherweise ist eine Bewegungstoleranz von bis zu 20% ausreichend, je nach Konstruktion kann aber durchaus auch eine höhere Bewegung erlaubt werden. Das Kugelgelenk erlaubt Bewegungen in Quer- und Längsrichtung der Platte, so daß Unebenheiten in der Plattenauflage zwingungsfrei ausgeglichen werden können.

Weist der Lagerbock einen quer zur Fertigteilplatte verschiebbaren Führungsschlitten auf, auf welchem die Vertikalspindel angeordnet ist, so ist die Verschiebung des Lagerbocks in Querrichtung sehr einfach durchzuführen. Das Einrichten der Fertigteilplatte erfolgt durch Verschieben des Führungsschlittens in Bezug auf die Basis des Lagerbocks, welche auf der Tragschicht fest aufliegt.

Zum Verschieben des Führungsschlittens ist in einer besonders vorteilhaften Ausführung der Erfindung eine Horizontalspindel zugeordnet. Mit Hilfe dieser Horizontalspindel kann die Auflage der Vertikalspindel zwingungs- und ruckfrei und dadurch sehr exakt verschoben werden.

Beim Einrichten der Fertigteilplatte erfolgt unter Umständen eine Bewegung der Fertigteilplatte in Längsrichtung. Um die Bewegung ausgleichen zu können, ist es vorteilhaft, wenn der Lagerbock in Längsrichtung der Fertigteilplatte verschiebbar auf der Tragschicht gelagert ist. Eine besonders einfache Ausführung dieser Verschiebbarkeit in Längsrichtung wird dadurch erzielt, daß der Führungsschlitten auf einem Auflageprofil angeordnet ist. Der Führuncrsschlitten, welcher insbesondere für die Querbewegung der Fertigteilplatte verantwortlich ist, bewegt sich somit auf dem Auflageprofil, weiches seinerseits wieder fest auf der Tragschicht befestigt ist. Die Relativbewegung zwischen dem Auflageprofil und dem QuerFührungsschlitten gleicht wiederum Verspannungen der Vertikalspindel aus. Das Auflageprofil erlaubt beispielsweise eine Bewegung in Längsrichtung von etwa ± 10 mm und umgreift vorteilhafterweise den Führungsschlitten in seitlicher Richtung, so daß eine Stabilisierung gegeben ist.

Die Fertigteilplatte ist mit mehreren Richthilfen ausgestattet. Die an den Ekken der Fertigteilplatte angeordneten Richthilfen zum Einrichten der Fertigteilplatte sind dabei vorteilhafterweise auf dem soeben beschriebenen verschiebbaren Lagerbock aufgelagert. Insbesondere die weiteren Richthilfen, welche beispielsweise in Längsrichtung-der Fertigteilplatte etwa in der Mitte der Fertigteilplatte angeordnet sind, benötigen nicht unbedingt den verschiebbaren Lagerbock, da sie lediglich zum Abstützen der Fertigteilplatte gegen Durchbiegung nach dem Einrichten der Fertigteilplatte eingesetzt werden. Für diese mittigen Richthilfen, aber auch für die Richthilfen an den Ecken der Fertigteilplatte mit dem verschiebbaren Lagerbock ist es besonders vorteilhaft und erfinderisch, wenn der Halter eine unter oder seitlich der Fertigteilplatte in eine Vertiefung oder ein Anbauteil der Fertigteilplatte eingreifende Kralle ist. Die Richthilfe wird dabei insbesondere seitlich an der Fertigteilplatte angeordnet und greift mit dem Halter unter die Fertigteilplatte bzw. in die Vertiefung der Fertigteilplatte zum Übertragen der Spindelkräfte auf die Fertigteilplatte. Alternativ kann an der Fertigteilplatte ein Anbauteil angeordnet sein, in welches die Kralle der Richthilfe eingreift und ebenso die Kräfte aus den Vertikal- und/oder Horizontatspindetn auf die Fertigteilplatte überträgt.

Durch das seitliche Anbauen der Richthilfe an die Fertigteilplatte wird eine außerordentlich einfache Montage und Demontage der Richthilfe sowie Einrichtung der Fertigteilplatte ermöglicht. Die Richthilfe kann nach dem Untergießen der Fertigteilplatte von der Fertigteilplatte entfernt und für das Einrichten einer weiteren Fertigteilplatte komplett verwendet werden. Verlorene Spindelhülsen wie beim Stand der Technik sind nicht erforderlich. Insbesondere bei Verwendung des verschiebbaren Lagerbocks bewirkt die Kralle, daß die Lasten aus der vertikalen Spindel immer ausschließlich durch Druck in den Untergrund abgeleitet werden. Dies ist auch dann der Fall, wenn über das seitliche Richten seitliche Richtkräfte sowie Haltekräfte der Platte, insbesondere in großen Überhöhungen der Streckenführung der festen Fahrbahn aufgenommen werden müssen.

Zur Ableitung des Stützmomentes der Richthilfe gegenüber der Fertigteilplatte ist oberhalb der Unterkante, beispielsweise etwa 15 cm über der Unterkante der Platte, eine Abstützung an dem Halter angeordnet, welche die aus der seitlichen Anordnung der Spindel auftretenden Momente im Lastangriff des Hakens als Druck in die Fertigteilplatte einleitet.

Um ein längsseitiges Abkippen des Hakens beim Einrichten der Platte in Längsneigungen zu vermeiden, ist vorgesehen, daß die Richthilfe zwei voneinander beabstandete Halter und Abstützungen aufweist. Diese beispielsweise 6 cm voneinander beabstandeten Halter und Abstützungen stabilisieren die Richthilfe ausreichend, um sicher zu stellen, daß auch bei einer extremen Längsneigung der Platte die Richthilfe am Kippen gehindert ist.

Für eine besonders einfach Handhabung der Richthilfe ist es vorteilhaft, wenn die einzelnen Teile der Richthilfe, d. h. Halter, Abstützung, Vertikal- und ggf. Horizontalspindel sowie Auflageprofil verliergeschützt miteinander verbunden sind. Die Richthilfe kann dadurch bequem von einer Fertigteilplatte zur nächsten transportiert oder auch zwischengelagert werden, ohne daß einzelne Teile der Richthilfe verlorengehen.

Eine erfindungsgemäße Fertigteilplatte, insbesondere für feste Fahrbahnen, mit einer Richthilfe, welche eine Vertikalspindel zum Abstützen der Fertigteilplatte auf einer Tragschicht und einen Halter zum Verbinden der Vertikalspindel mit der Fertigteilplatte aufweist, hat eine Vertiefung oder ein Anbauteil, welche(s) mit dem als Kralle ausgebildeten Halter der Richthilfe zusammenwirkt. Die Kralle der Richthilfe greift dabei in die Vertiefung oder das Anbauteil, welches beispielsweise an der Seite der Fertigteilplatte angeordnet ist, ein und hebt die Fertigteilplatte beim Einrichten in die Soll-Lage an. Die Kralle wird dabei in die Vertiefung oder an das Anbauteil gesetzt, wenn die Richthilfe verwendet wird und von der Vertiefung oder dem Anbauteil wieder gelöst, wenn die Fertigteilplatte eingerichtet und fixiert ist.

Ist die Vertiefung oder das Anbauteil an der Unterseite oder der Längsaußenseite der Fertigteilplatte angeordnet, so ist die Montage und Demontage der Richthilfe besonders einfach durchzuführen.

Als Anbauteil, welches an der Längsaußenseite der Fertigteilplatte angeordnet ist, ist beispielsweise ein Schraubanker, ein Kugelanker, oder sogar ein oder mehrere aus der Fertigteilplatte hervorstehender Bewehrungsstäbe vorteilhaft. Die Richthilfe wird in jedem Falle kraft bzw. formschlüssig mit der Fertigteilplatte verbunden. Die Aussparungen bzw. Vertiefungen in der Fertigteilplatte oder die Anbauteile können unter der Platte oder auch seitlich angeordnet sein. Sie können darüber hinaus beispielsweise mit Stahleinlagen verstärkt sein, um zu verhindern, daß der Beton der Fertigteilplatte ausbricht.

Weitere Vorteile der Erfindung sind in den nachfolgen Ausführungsbeispielen beschrieben. Es zeigt:
- **Figur 1**: einen Querschnitt durch eine an der Unterseite einer Betonfertigteilplatte angeordneten Richthilfe,
- **Figur 2**: eine Seitenansicht der Figur 1,
- **Figur 3**: einen Querschnitt durch eine an der Seitenfläche einer Betonfertigteilplatte angeordneten Richthilfe und
- **Figur 4**: eine Seitenansicht der Figur 3.

In Figur 1 ist ein schematisch dargestellter Querschnitt durch eine Betonfertigteilplatte 1 mit einer Unterseite 2 und einer Seitenfläche 3 dargestellt. An der Unterseite 2 und der Seitenfläche 3 ist eine Richthilfe 4 angeordnet. Die Richthilfe 4 steht auf einer Tragschicht 5, welche beispielsweise hydraulisch gebunden ist und stützt der Tragschicht 5 gegenüber die Fertigteilplatte 1 ab. Der Zwischenraum zwischen der Unterseite 2 der Fertigteilplatte 1 und der Tragschicht 5 wird später, wenn die Fertigteilplatte 1 ordnungsgemäß eingerichtet ist, mit einer nicht dargestellten Untergußmasse ausgefüllt. Der Bereich, in welchem die Richthilfe 4 die Fertigteilplatte 1 an der Unterseite 2 angreift, wird dabei von der Untergußmasse ausgespart, um die Richthilfe 4 entfernen und weitere Male benutzen zu können und um die Angrifffläche für Sanierungsfälle nutzen zu können.

Die Richthilfe 4 weist einen Halter 6 mit einer Kralle 7 und einer Abstützung 8 auf. Die Kralle 7 greift an der Unterseite 2 der Fertigteilplatte 1 in eine Vertiefung 9 der Fertigteilplatte 1 ein und ist dadurch in der Lage die Fertigteilplatte 1 anzuheben. Durch eine Hinterschneidung, welche die Vertiefung 9 aufweist, ist die Kralle 7 darüber hinaus davor gesichert, aus der Vertiefung 9 beim Anheben abzurutschen. Außerdem wird so ermöglicht horizontale Kräfte in die Platte einzuleiten und diese auch bei einer starken Querneigung von bis zu über 12 t zu halten. Um ein Drehmoment, welches beim Anheben der Fertigteilplatte 1 durch das seitliche Ansetzen der Richthilfe 4 entsteht, abzustützen, ist die Abstützung 8 an dem Halter 6 angeordnet. Die Abstützung 8 drückt dabei gegen die Seitenfläche 3 der Fertigteilplatte 1 und sorgt für eine stabile Anordnung der Richthilfe 4 an der Fertigteilplatte 1.

An dem Halter 6 ist ein Träger 10 angeordnet, in welchem eine Vertikalspindel 11 drehbar gelagert ist. Die Vertikalspindel 11 stützt sich ihrerseits über ein als Kugelgelenk 12 ausgebildetes Ende in einem Lagerbock 13 ab. Der Lagerbock 13 besteht aus einem Grundkörper 14 und einer darin angeordneten Horizontalspindel 15. Die Horizontalspindel 15 kann mehr oder weniger tief in den. Grundkörper 14 eingeschraubt werden und bewegt dabei einen Führungsschlitten 16 in horizontaler Richtung. Auf dem Führungsschlitten 16 ist das Kugelgelenk 12 der Vertikalspindel 11 angeordnet und bewirkt bei der Verstellung des Führungsschlittens 16 eine Übertragung der Verstellkraft auf die Fertigteilplatte 1. Die Fertigteilplatte 1 wird dadurch in gewünschter horizontaler Richtung quer zur Längserstreckung der Fertigteilplatte 1, welche in die Zeichenebene hinein verläuft, verschoben.

Um eine Verschiebung des Lagerbocks in Längsrichtung der Fertigteilplatte 1 zu ermöglichen, ist der Grundkörper 14 in einem schwalbenschwanzförmigen Auflageprofil 17 angeordnet. Der Grundkörper 14 kann dabei in dem Fall, in welchem die Fertigteilplatte 1 eine Längsverschiebung erfährt einen Ausgleich schaffen und somit sicherstellen, daß die Vertikalspindel 11 stets ohne Verspannung lediglich durch eine Vertikalkraft belastet wird. Neben dem Auflageprofil 17 dient hierfür auch das Kugelgelenk 12, welches einen Winkelversatz der Vertikalspindel 11 zu dem Führungsschlitten 16 ausgleichen kann.

Figur 2 zeigt eine Seitenansicht der Figur 1. Es wird daraus ersichtlich, daß an dem Träger 10, in welchem die Vertikalspindel 11 vertikal verschiebbar gelagert ist, zwei Halter 6 angeordnet sind. Die relativ weit voneinander entfernten Halter 6 sichern eine stabile Auflagerung der Fertigteilplatte 1 und vermeiden ein Kippen der Richthilfe 4 bei einer Verschiebung oder Verdrehung der Fertigteilplatte 1. Während die vertikale Einrichtung der Fertigteilplatte 1 über die Vertikalspindel 11 erfolgt, bewirkt die Horizontalspindel 15 eine Einrichtung der Fertigteilplatte 1 in Querrichtung. Eine Bewegung der Fertigteilplatte 1 in Längsrichtung wird durch das Auflageprofil 17, weiches auf der Tragschicht 5 angeordnet ist und eine Verschiebung des Grundkörpers 14 zuläßt, bewirkt.

Figur 3 zeigt eine ähnliche Richthilfe 4', wie sie in Figur 1 dargestellt ist. Unterschiedlich ist hierbei jedoch, daß Halter 6' nicht an der Unterseite 2 der Fertigteilplatte 1, sondern an der Seitenfläche 3 angreift. Eine Vertiefung 9' ist in der Seitenfläche 3 vorgesehen. Die Kralle 7' des Halters 6' greift dabei in die hinterschnittene Vertiefung 9' ein und hebt hierdurch die Fertigteilplatte 1 an. Diese Richthilfe 4' weist gegenüber der Richthilfe 4 der Figur 1 den Vorteil auf, daß der Zwischenraum zwischen der Unterseite 2 und der Tragschicht 5 frei von der Richthilfe 4' ist und somit in besonders einfacher Weise von der Untergußmasse ausgefüllt werden kann. Eine Abdichtung des Bereichs der Richthilfe 4 an der Unterseite 2 ist nicht erforderlich. Die Richthilfe 4' weist darüber hinaus kein Auflageprofil 17 auf, in welchem der Grundkörper 14 längsbeweglich gelagert ist. Es ist daher der Grundkörper 14 fest auf der Tragschicht 5 aufzulegen.

Eine Verstärkung 18, welche beispielsweise aus Stahl hergestellt ist und in der Fertigteilplatte 1 im Bereich der Vertiefung 9' eingegossen ist, trägt zu einer weiteren Sicherheit bei. Die Verstärkung 18 verhindert, daß beispielsweise Hinterschneidung der Vertiefung 9' bei einer übermäßigen Belastung ausbricht.

Ein weiterer Unterschied zum Ausführungsbeispiel der Figur 1 besteht darin, daß die Tragschicht 5 im Bereich der Auflage des Grundkörpers 14 in Bezug auf die Fertigteilplatte 1 geneigt ist. Dies kann beispielsweise zur Abführung von Regenwasser gewünscht werden. Durch das Kugelgelenk 12 kann auch eine solche Neigung ausgeglichen werden. Zusätzlich kann vorgesehen werden, daß beispielsweise durch einen Keil, welcher zwischen der Tragschicht 5 und dem Grundkörper 14 angeordnet wird, die Neigung ausgeglichen wird, um die Höheneinstellung der Spindel 11 nicht durch eine Verstellung der Horizontalspindel 15 wieder zu verändern. Die Keilform kann auch bereits in dem Grundkörper 14 oder in einem entsprechend geformten Auflageprofil 17 vorgesehen sein.

Figur 4 zeigt eine Seitenansicht der Figur 3. Aus dieser Darstellung wird ersichtlich, daß die Vertiefung 9' im Gegensatz zur Ausführung der Figur 1 und 2 nicht durchgehend verläuft, sondern eine Art Nische in der Fertigteilplatte 1 bildet. Dies hat den Vorteil, daß die Stellen, an welchen die Richthilfe 4' angesetzt werden darf, definiert sind und eine Fehlbedienung weitgehend ausgeschlossen ist.

Die vorliegende Erfindung ist nicht auf die dargestellten Ausführungsbeispiele beschränkt. Abwandlungen im Sinne der Patentansprüche fallen unter die geschützte Erfindung.

## Patentansprüche

1. Verfahren zum Einrichten der Lage einer Betonfertigteilplatte (1), insbesondere für eine feste Fahrbahn für Höchgeschwindigkeitsverkehrsmittel, wobei die Fertigteilplatte (1) von einem Unterbau aus einer aushärtbaren Untergußmasse und einer Tragschicht (5) des Untergrundes getragen wird, und die Fertigteilplatte (1) vor dem Einbringen der Untergußmasse mit mehreren Vertikalspindeln (11) als Teil von Richthilfen (4, 4') in eine vorbestimmte Lage gebracht wird, **dadurch gekennzeichnet, daß** wenigstens zwei der Vertikalspindeln (11) auf jeweils einem in Längs- und/oder Querrichtung der Fertigteilplatte (1) verschiebbaren Lagerbock (13) auf der Tragschicht (5) abgestützt werden.

2. Verfahren nach Anspruch 1, **dadurch gekennzeichnet, daß** die Vertikalspindel (11) auf dem Lagerbock (13) beim. Einrichten geschwenkt wird.

3. Verfahren nach einem der vorherigen Ansprüche, **dadurch gekennzeichnet, daß** die Fertigteilplatte (1) mittels zwei diagonal zueinander an der Fertigteilplatte (1) angeordneten Richthilfen (4,4') grobgerichtet und dabei an einer dritten Richthilfe (4, 4') abgestützt wird.

4. Verfahren nach einem der vorherigen Ansprüche, **dadurch gekennzeichnet, daß** die Fertigteilplatte (1) mittels mindestens vier Richthilfen (4.4'), von weichen jeweils zwei vorzugsweise diagonal zueinander an der Fertigteilplatte (1) angeordnet sind feingerichtet wird.

5. Verfahren nach einem der vorherigen Ansprüche, **dadurch gekennzeichnet, daß** die Richthilfe (4, 4') an der Unterseite (2) oder der Längsaußenseite (3) der Fertigteilplatte (1) angeordnet wird.

6. Verfahren nach einem der vorherigen Ansprüche, **dadurch gekennzeichnet, daß** die Richthilfe (4.4') zusammen mit Befestigungselementen an der Fertigteilplatte (1) und dem Lagerbock (13) nach dem Untergießen von der Fertigteilplatte (1) entfernt wird.

7. Verfahren nach einem der vorherigen Ansprüche, **dadurch gekennzeichnet, daß** die Richthilfe (4,4') und die Bertestigungsstelle der Richthilfe (4,4') an der Fertigteilplatte (1) beim Untergießen der Fertigteilplatte(1) abgedichtet wird.

8. Verfahren nach einem der vorherigen Ansprüche, **dadurch gekennzeichnet, daß** die Befestigungsstelle der Richthilfe (4,4') an der Fertigteilplatte (1) bei der Sanierung der Fertigteilplatte (1) verwendet wird.

9. Richthilfe zum Einrichten von Fertigteilplatten (1), insbesondere für feste Fahrbahnen, mit einer Vertikalspindel (11) zum Abstützen der Fertigteilplatte (1) auf einer Tragschicht (5) und einem Halter (6) zum Verbinden der Vertikalspindel (11) mit der Fertigteilplatte (1), **dadurch gekennzeichnet, daß** die Richthilfe einen in Längs- und/oder Querrichtung der Fertigteilplatte (1) verschiebbaren Lagerbock (13) umfasst, auf welchem die Vertikalspindel (11) abgestützt ist.

10. Richthilfe nach dem vorherigen Anspruch, **dadurch gekennzeichnet, daß** die Vertikalspindel (11) über ein Kugelgelenk (12) mit dem Lagerbock (13) verbunden ist.

11. Richthilfe nach einem der vorherigen Ansprüche, **dadurch gekennzeichnet, daß** der Lagerbock (13) einen quer zur Fertigtedplatte (1) verschiebbaren Führungsschlitten (16) aufweist, auf welchem die Vertikalspindel (11) angeordnet ist.

12. Rlchthilfe nach einem der vorherigen Ansprüche, **dadurch gekennzeichnet, daß** zum Verschieben des Führungsschlittens (16) dem Führungsschlitten (16) eine Horizontalspindet (15) zugeordnet ist.

13. Richthilfe nach einem der vorherigen Ansprüche, **dadurch gekennzeichnet, daß** der Lagerbock (13) in Längsrichtung der Fertigteilplatte (1) verschiebbar auf der Tragschicht (5) gelagert ist.

14. Richthilfe nach einem der vorherigen Ansprüche, **dadurch gekennzeichnet, daß** der Führungsschlitten (16) auf einem Auftageprofit (17) angeordnet ist zum Verschieben des Führungsschlittens (16) in Längsrichtung der Fertigteilplatte (1).

15. Richthilfe insbesondere nach einem der verengen Ansprüche, **dadurch gekennzeichnet, daß** der Halter (6) eine unter oder seitlich der Fertigteilplatte (1) in eine Vertiefung (9, 9') oder ein Anbauteil der Fertigteilplatte (1) eingreifende Kralle (7) ist.

16. Richthilfe nach einem der vorherigen Ansprüche, **dadurch g**ekennzeichnet, daß der Halter (6) eine Abstützung (8) gegenüber der Seitenfläche (3) der Fertigteilplatte (1) aufweist.

17. Richthilfe nach einem der vorherigen Ansprüche, **dadurch gekennzeichnet, daß** die Richthilfe (4, 4') zwei voneinander beabstandete Halter (6) und Abstützungen (8) aufweist.

18. Richthilfe nach einem der vorherigen Ansprüche, **dadurch g**ekennzeichnet, daß die Vertikalspindel (11) zwischen den beiden Haltern (6) und Abstützungen (8) angeordnet und mit diesen verbunden ist.

19. Richthilfe nach einem der vorherigen Ansprüche, **dadurch gekennzeichnet, daß** die einzelnen Teile der Richthilfe (4, 4') verliergeschützt miteinander verbünden sind.

20. Fertigteilplatte, insbesondere für feste Fahrbahnen, mit einer Richthilfe nach einem der vorherigen Ansprüche (4, 4'), welche eine Vörtikalspindel (11) zum Abstützen der Fertigteilplatte (1) auf einer Tragschicht (5) und einen Halter (6) zum Verbinden der vertikalspindel (11) mit der Fertigteilplatte (1) aufweist, **dadurch gekennzeichnet, daß** die Fertigteilplatte (1) eine Vertiefung (9, 9') oder ein Anbauteil aufweist zum Zusammenwirken mit dem als Kralle (7) ausgebildeten Halter (6).

21. Fertigteilplatte nach dem vorherigen Anspruch, **dadurch gekennzeichnet, daß** die Vertiefung (9, 9') oder das Anbauteil an der Unterseite (2) oder der Längsaußenseite (3) der Fertigteilplatte (1) angeordnet ist.

22. Fertigteilplatte nach einem der vorherigen Ansprüche, **dadurch gekennzeichnet, daß** das Anbauteil ein Schraubanker, ein Kugelanker oder ein aus der Fertigteilplatte (1) hervorstehender Bewehrungsstab ist.

## Claims

1. A method for the adjustment of the position of a prefabricated concrete slab (1), in particular for a rigid track for high-speed transport, where the prefabricated slab (1) is supported by a foundation of a curable underpouring compound and a base layer (5) of the subsoil, and the prefabricated slab (1) is brought into a predetermined position before the introduction of the underpouring compound using a number of vertical spindles (11) as part of adjusting aids (4, 4'), **characterized in that** at least two of the vertical spindles (11) are supported on the base layer (5) on, in each case, one pedestal (13) movable in the longitudinal and/or transverse direction of the prefabricated slab (1).

2. A method according to Claim 1, **characterized in that** the vertical spindle (11) is swivelled on the pedestal (13) during adjustment.

3. A method according to one of the preceding claims, **characterized in that** the prefabricated slab (1) is roughly aligned by means of two adjusting aids (4, 4') arranged diagonally to one another on the prefabricated slab (1) and in doing so is supported on a third adjusting aid (4, 4').

4. A method according to one of the preceding claims, **characterized in that** the prefabricated slab (1) is finely adjusted by means of at least four adjusting aids (4, 4'), of which, in each case, two are preferably arranged diagonally to one another on the prefabricated slab (1).

5. A method according to one of the preceding claims, **characterized in that** the adjusting aid (4, 4') is arranged on the underside (2) or the longitudinal outer side (3) of the prefabricated slab (1).

6. A method according to one of the preceding claims, **characterized in that** the adjusting aid (4, 4') is removed together with fixing elements on the prefabricated slab (1) and the pedestal (13) after the underpouring of the prefabricated slab (1) .

7. A method according to one of the preceding claims, **characterized in that** the adjusting aid (4, 4') and the fixing site of the adjusting aid (4, 4') on the prefabricated slab (1) is sealed during underpouring of the prefabricated slab (1).

8. A method according to one of the preceding claims, **characterized in that** the fixing site of the adjusting aid (4, 4') on the prefabricated slab (1) is used in the remediation of the prefabricated slab (1).

9. An adjusting aid for the adjustment of prefabricated slabs (1), in particular for rigid tracks, having a vertical spindle (11) for supporting the prefabricated slab (1) on a base layer (5) and a holder (6) for connecting the vertical spindle (11) to the prefabricated slab (1), **characterized in that** the adjusting aid comprises a pedestal (13) movable in the longitudinal and/or transverse direction of the prefabricated slab (1), on which the vertical spindle (11) is supported.

10. An adjusting aid according to the preceding claim, **characterized in that** the vertical spindle (11) is connected to the pedestal (13) with a ball joint (12).

11. An adjusting aid according to one of the preceding claims, **characterized in that** the pedestal (13) has a guide block (16) which is movable transverse to the prefabricated slab (1), and on which the vertical spindle (11) is arranged.

12. An adjusting aid according to one of the preceding claims, **characterized in that** for moving the guide block (16) a horizontal spindle (15) is assigned to the guide block (16).

13. An adjusting aid according to one of the preceding claims, **characterized in that** the pedestal (13) is supported on the base layer (5) movably in the longitudinal direction of the prefabricated slab (1).

14. An adjusting aid according to one of the preceding claims, **characterized in that** the guide block (16) is arranged on a support section (17) for moving the guide block (16) in the longitudinal direction of the prefabricated slab (1).

15. An adjusting aid, in particular according to one of the preceding claims, **characterized in that** the holder (6) is a claw attachment (7) engaging in a recess (9, 9') or an attachment part of the prefabricated slab (1) under or laterally to the prefabricated slab (1).

16. An adjusting aid according to one of the preceding claims, **characterized in that** the holder (6) has a support (8) with respect to the lateral surface (3) of the prefabricated slab (1).

17. An adjusting aid according to one of the preceding claims, **characterized in that** the adjusting aid (4, 4') has two holders (6) and supports (8) at a distance from one another.

18. An adjusting aid according to one of the preceding claims, **characterized in that** the vertical spindle (11) is arranged between the two holders (6) and supports (8) and is connected to these.

19. An adjusting aid according to one of the preceding claims, **characterized in that** the individual parts of the adjusting aid (4, 4') are connected to one another in a loss-protected manner.

20. A prefabricated slab, in particular for rigid tracks, having an adjusting aid (4, 4') according to one of the preceding claims, which has a vertical spindle (11) for supporting the prefabricated slab (1) on a base layer (5), and a holder (6) for connecting the vertical spindle (11) to the prefabricated slab (1), **characterized in that** the prefabricated slab (1) has a recess (9, 9') or an attachment part for interacting with the holder (6) designed as a claw attachment (7).

21. A prefabricated slab according to the preceding claim, **characterized in that** the recess (9, 9') or the attachment part is arranged on the underside (2) or the longitudinal outer side (3) of the prefabricated slab (1).

22. A prefabricated slab according to one of the preceding claims, **characterized in that** the attachment part is a screw anchor, a ball anchor or a reinforcing rod projecting from the prefabricated slab (1).

## Revendications

1. Procédé pour ajuster la position d'une plaque préfabriquée en béton (1), particulièrement pour une voie de circulation rigide pour des moyens de transport à grande vitesse, sachant que la plaque préfabriquée en béton (1) est portée par une substructure se composant d'une sous-couche de ballast durcissable et d'une couche porteuse (5) du support et que la plaque préfabriquée en béton (1), avant le coulage de la sous-couche de ballast, est amenée à une position prédéterminée au moyen de plusieurs broches verticales (11) comme parties de moyens d'aide à l'alignement (4, 4'), **caractérisé en ce que** deux des broches verticales (11) au moins s'appuient respectivement sur un sabot d'appui (13) sur la couche porteuse (5) déplaçable dans les sens longitudinal et/ou transversale de la plaque préfabriquée en béton (1).

2. Procédé selon la revendication 1, **caractérisé en ce que** la broche verticale (11) est pivoté sur le sabot d'appui (13) lors de l'ajustage.

3. Procédé selon l'une quelconque des revendications précédentes, **caractérisé en ce que** la plaque préfabriquée en béton (1) est alignée sommairement au moyen de deux moyens d'aide à l'alignement (4, 4') disposés diagonalement l'un par rapport à l'autre sur la plaque préfabriquée en béton et qu'elle s'appuie lors de cette opération sur un troisième moyen d'aide à l'alignement (4, 4').

4. Procédé selon l'une quelconque des revendications précédentes, **caractérisé en ce que** la plaque préfabriquée en béton (1) est alignée précisément au moyen de quatre moyens d'aide à l'alignement (4, 4') au moins, dont deux respectivement sont disposés de préférence diagonalement l'un par rapport à l'autre sur la plaque préfabriquée en béton (1).

5. Procédé selon l'une quelconque des revendications précédentes, **caractérisé en ce que** le moyen d'aide à l'alignement (4, 4') est disposé sur le côté inférieur (2) ou sur le côté longitudinal extérieur (3) de la plaque préfabriquée (1) en béton .

6. Procédé selon l'une quelconque des revendications précédentes, **caractérisé en ce que** le moyen d'aide à l'alignement (4, 4') est supprimé avec des éléments de fixation à la plaque préfabriquée en béton (1) et le sabot d'appui (13) après le coulage de la sous-couche de ballast sous la plaque préfabriquée en béton (1).

7. Procédé selon l'une quelconque des revendications précédentes, **caractérisé en ce que** le moyen d'aide à l'alignement (4, 4') et le point de fixation du moyen d'aide à l'alignement (4, 4') à la plaque préfabriquée en béton (1) sont étanchés lors du coulage de la sous-couche de ballast sous la plaque préfabriquée en béton (1).

8. Procédé selon l'une quelconque des revendications précédentes, **caractérisé en ce que** le point de fixation du moyen d'aide à l'alignement (4, 4') à la plaque préfabriquée en béton (1) est utilisé lors de l'assainissement de la plaque préfabriquée en béton (1).

9. Moyen d'aide à l'alignement pour l'alignement d'une plaque préfabriquée en béton (1), particulièrement pour des voies de circulation rigides, avec une broche verticale (11) pour supporter la plaque préfabriquée en béton (1) sur une couche porteuse (5) et un support (6) pour relier la broche verticale (11) à la plaque préfabriquée en béton (1), **caractérisé en ce que** le moyen d'aide à l'alignement comprend un sabot d'appui (13) déplaçable dans le sens longitudinal et/ou transversal de la plaque préfabriquée en béton (1), sabot d'appui (13) sur lequel s'appuie la broche verticale (11).

10. Moyen d'aide à l'alignement selon la revendication précédente, **caractérisé en ce que** la broche verticale (11) est reliée au sabot d'appui (13) par le biais d'une articulation à rotule (12).

11. Moyen d'aide à l'alignement selon l'une quelconque des revendications précédentes, **caractérisé en ce que** le sabot d'appui (13) comporte un chariot de guidage (16) déplaçable transversalement par rapport à la plaque préfabriquée en béton (1), sur lequel est disposée la broche verticale (11).

12. Moyen d'aide à l'alignement selon l'une quelconque des revendications précédentes, **caractérisé en ce qu'**une broche horizontale (15) est attribuée au chariot de guidage (16) pour déplacer ledit chariot de guidage (16).

13. Moyen d'aide à l'alignement selon l'une quelconque des revendications précédentes, **caractérisé en ce que** le sabot d'appui (13) est logé sur la couche porteuse (5) de manière déplaçable dans le sens longitudinale de la plaque préfabriquée en béton (1).

14. Moyen d'aide à l'alignement selon l'une quelconque des revendications précédentes, **caractérisé en ce que** le chariot d'appui (16) est disposé sur un profilé d'appui (17) pour le déplacement du chariot de guidage (16) dans le sens longitudinal de la plaque préfabriquée en béton (1).

15. Moyen d'aide à l'alignement particulièrement selon l'une quelconque des revendications précédentes, **caractérisé en ce que** le support (6) est une griffe (7) se mettant en prise dans un creux (9, 9') ou avec une pièce rapportée de la plaque préfabriquée en béton (1) sous ou sur le côté de la plaque préfabriquée en béton (1).

16. Moyen d'aide à l'alignement selon l'une quelconque des revendications précédentes, **caractérisé en ce que** le support (6) comporte un appui (8) opposé à la surface latérale (3) de la plaque préfabriquée en béton (1).

17. Moyen d'aide à l'alignement selon l'une quelconque des revendications précédentes, **caractérisé en ce que** le moyen d'aide à l'alignement (4, 4') comporte deux supports (6) et appuis (8) distancés l'un de l'autre.

18. Moyen d'aide à l'alignement selon l'une quelconque des revendications précédentes, **caractérisé en ce que** la broche verticale (11) est disposée entre les deux supports (6) et appuis (8) et qu'elle est reliée auxdits supports (6) et appuis (8).

19. Moyen d'aide à l'alignement selon l'une quelconque des revendications précédentes, **caractérisé en ce que** les différentes pièces du moyen d'aide à l'alignement (4, 4') sont reliées l'une à l'autre de manière imperdable.

20. Plaque préfabriquée en béton , particulièrement pour des voies de circulation rigides, avec un moyen d'aide à l'alignement (4, 4') selon l'une quelconque des revendications précédentes, lequel comporte une broche verticale (11) pour soutenir la plaque préfabriqué en béton (1) sur une couche porteuse (5) et un support (6) pour relier la broche verticale (11) avec la plaque préfabriquée en béton (1), **caractérisée en ce que** la plaque préfabriquée en béton (1) comporte un creux (9, 9') ou une pièce rapportée pour coopérer avec le support (6) se présentant sous la forme d'une griffe (7).

21. Plaque préfabriquée en béton selon la revendication précédente, **caractérisée en ce que** le creux (9, 9') ou la pièce rapportée est disposé sur le côté inférieur (2) ou sur le côté longitudinal extérieur (3) de la plaque préfabriquée en béton (1).

22. Plaque préfabriquée en béton selon l'une quelconque des revendications précédentes, **caractérisée en ce que** la pièce rapportée est une ancre à vis, une ancre sphérique ou une tige d'armature faisant saillie sur la plaque préfabriquée en béton (1).
